# EUROPÄISCHE PATENTSCHRIFT

(11) **EP 1 046 861 B1**
(45) Veröffentlichungstag und Bekanntmachung des Hinweises auf die Patenterteilung: **03.09.2003**
(21) Anmeldenummer: 00105630.8
(22) Anmeldetag: 16.03.2000
(51) Int. Cl.: F23G 5/50

(54) **Verfahren zur automatischen Einstellung der Feuerung einer Müllverbrennungsanlage**
Process to regulate automatically the combustion of a waste incinerator
Procédé pour le réglage automatique de la combustion d'un incinerateur d'ordures

(30) Priorität: 19.04.1999 DE 19917572
(43) Veröffentlichungstag der Anmeldung: 25.10.2000
(73) Patentinhaber: MARTIN GmbH für Umwelt- und Energietechnik, 80807 München (DE)
(72) Erfinder: Dübendorfer, Peter, 8006 Zürich (CH)
(74) Vertreter: Zmyj, Erwin, Dipl.-Ing., Dipl.-Wirtsch.-Ing., European Patent Attorney

(56) Entgegenhaltungen:
- EP-A- 0 317 731
- EP-A- 0 766 042
- DE-A- 4 445 954
- US-A- 4 519 323
- PATENT ABSTRACTS OF JAPAN vol. 1999, no. 09, 30. Juli 1999 (1999-07-30) & JP 11 094227 A (SUMITOMO HEAVY IND LTD), 9. April 1999 (1999-04-09)
- PATENT ABSTRACTS OF JAPAN vol. 006, no. 167 (M-153), 31. August 1982 (1982-08-31) & JP 57 082609 A (KUBOTA LTD), 24. Mai 1982 (1982-05-24)

## Beschreibung

### TECHNISCHES GEBIET

Bei der Erfindung handelt es sich um ein Verfahren zur automatischen Einstellung der Feuerung einer Müllverbrennungsanlage.

### STAND DER TECHNIK

Beim Betreiben einer Müllverbrennungsanlage ist es wichtig, die Feuerung der "Müllqualität" entsprechend so anzupassen, dass sie stabil und im Hinblick auf die Emissionen optimiert wird. Die wichtigsten Einflussfaktoren, welche die Feuerung dabei beeinflussen, sind die Zündfähigkeit und das Abbrennverhalten des Mülls. Da die beiden Faktoren nicht messbare Grössen sind, ist eine direkte Messung nicht möglich. Dem Anmelder ist dadurch bis heute keine Messung oder kein Verfahren bekannt, welche(s) die "Müllqualität" bezüglich der Zündfähigkeit und des Abbrennverhaltens eindeutig bestimmt. Es wurden lediglich indirekte Messungen betrieben, um die Fahrweise einer Müllverbrennung vorausschauend zu betreiben. Da die beiden genannten Kriterien der Zündfähigkeit und des Abbrennverhaltens entscheidend vom Heizwert und vom Wasseranteil des Mülls beeinflusst werden, wird beispielsweise in der Druckschrift DE 44 45 954 A1 ein Verfahren zur Verbrennung von Abfällen beschrieben, welches den Heizwert des Mülls bereits im Zuteilungsschacht ermittelt. Daraus wird über eine Prozesssteuerungseinheit die Menge der Verbrennungsluft und/oder die Menge des zuzuführenden Abfalls gesteuert. Der Heizwert ergibt sich aus Messungen, welche mit Mikrowellen durchgeführt werden. Ausgesandte Mikrowellen werden reflektiert zurückgesendet und aufgrund dieser Reflexion wird der Wassergehalt des Mülls ermittelt. Dieses Messverfahren hat aber verschiedene Nachteile. Der Aufwand für die Installation der Sensoren ist sehr gross und auch relativ teuer. Zudem ist die Messung nur an diskreten Punkten verfügbar. Auch aus der Druckschrift DE 3537945 A1 ist ein Verfahren zur optimierten Fahrweise einer Müllverbrennungsanlage bekannt, welche die Luftmenge in Abhängigkeit vom Heizwert regelt. Die Verbrennungsluft kann dabei in einzelnen Zonen eingestellt werden. Dies geschieht kontinuierlich, um die Menge einem schwankenden Heizwert anzupassen. Der Heizwert ergibt sich dabei aus dem Quotient aus aktuell entbundener Wärme und dem Abfallmassenstrom. Bei der Lufteinstellung werden der CO und der O₂-Gehalt des Abgases mit einbezogen. Nachteilig wird der Wassergehalt des Müll bei diesem Verfahren aber nicht berücksichtigt, obwohl dieser bei einer Verbrennung eine grosse Rolle spielt.

Auch aus "Entwicklung einer kamerageführten Feuerungsregelung zur Verbesserung des Verbrennungs-, Ausbrand- und Emissionsverhaltens einer Abfallverbrennungsanlage", GB Kraftwerkstechnik 73 (1993), Heft 7 ist eine Feuerungsregelung einer Abfallverbrennung bekannt. In diesem Verfahren wird zur schadstoffoptimierten Regelung der Temperatur im Feuerungsraum, die O₂-Konzentration im Abgas und die erzeugte Dampfmenge bestimmt. Aus diesen Werten werden die Müllbeschickung und die Primär- und die Sekundärluftzufuhr ermittelt, wobei der CO-Gehalt minimiert wird. Die Luftzufuhr kann dabei auf dem Feuerungsrost auf verschiedenen Zonen eingestellt werden. Dieses Verfahren arbeitet mit einer Kameraüberwachung, mit welcher mittels Infrarotbildern die Temperaturverteilung im Kessel ermittelt wird. Dieses System ist aber durch die Kameraüberwachung relativ aufwendig und teuer. Dieses Verfahren zur Regelung der Feuerungsleistung von Verbrennungsöfen mit zonenweise unterschiedlicher Primärluftzufuhr am Verbrennungsrost ist auch in der Druckschrift EP 352 620A2 beschrieben.

Aus der Druckschrift EP 317 731 B1 ist ein Verfahren zum Steuern der Verbrennung von Brennstoff mit stark schwankendem Heizwert bekannt. Dabei wird der Wassergehalt des Brennstoffes und/oder der CO₂-Gehalt der Verbrennungsgase durch die Intensität der herrschenden Strahlung im Bereich der Aufgabestelle und der Verdampfungs- und Entgasungzone der Feuerung gemessen. Aus diesem Werten wird unter anderem der Heizwert des Mülls bestimmt und in Abhängigkeit davon die Luftzufuhr gesteuert. Nachteil dieses Standes der Technik ist aber, dass bei sehr feuchtem Müll auch der Wassergehalt und der CO₂-Gehalt im Rauchgas durch eine wesentliche schlechtere Verbrennung abnimmt. Dies kann bei einer automatischen Feuerungsführung aber bedeuten, dass der Müll entgegen der Wirklichkeit wesentlich trockener scheint. Zudem werden teure opto-elektrische Sensoren zur Detektion vom Wassergehalt bzw. vom CO₂-Gehalt benötigt.

### DARSTELLUNG DER ERFINDUNG

Die Erfindung überwindet die erwähnten Nachteile. Sie löst die Aufgabe, ein Verfahren zur Bestimmung der Müllqualität zu schaffen, welches einfach und zuverlässig arbeitet. Ist ein Rauchgaswäscher vorhanden, soll das Verfahren lediglich Temperatur-, Druck- und Differenzmessungen (bspw. Volumenstrom) anwenden. Es soll auch einfach in eine bestehende Müllverbrennungsanlage integriert werden können und kostengünstig sein.

Erfindungsgemäss wird dies bei einem Verfahren gemäss dem Oberbegriff des unabhängigen Anspruchs dadurch erreicht, dass zur Einstellung der Feuerungsgrössen, wie Verbrennungsluftverteilung, Müllschichtdicke und Rostgeschwindigkeit, eine fiktive Prozessgrösse "Müllqualität" aus dem Heizwert des Mülls (Hu) und dem Wassergehalt des Mülls (H₂O_{Müll}) bestimmt wird.

Ist ein Rauchgaswäscher vorhanden, wird durch das erfindungsgemässe Verfahren die direkten Messung des Wassergehalts überflüssig. Weiter kann vorteilhaft über eine statistische Beziehung zwischen der Verbrennungswärme und dem Kohlenstoffmassenstrom das bei der Verbrennung entstandene Wasser ermittelt werden. Zudem ist das Verfahren einfach und kostengünstig in eine bestehende Müllverbrennungsanlage integrierbar, da meist alle notwendigen Geräte bereits vorhanden sind. Trotz der Einfachheit ist es ein sehr zuverlässiges Verfahren.

Die weiteren Ausgestaltungsmöglichkeiten sind Gegenstand der abhängigen Ansprüche.

### KURZE BESCHREIBUNG DER ZEICHNUNGEN

Es zeigen:
- **Fig.1**: eine schematische Darstellung des erfindungsgemässen Verfahrens,
- **Fig.2**: ein Diagramm "Müllqualität" über Heizwert und Wasseranteils des Mülls,
- **Fig.3**: eine schematische Darstellung zur Ermittlung des Mülldurchsatzes,
- **Fig.4**: eine schematische Darstellung zur Ermittlung des Mülldurchsatzes,
- **Fig.5**: eine schematische Darstellung zur Ermittlung des Wassergehalts im Rauchgas,
- **Fig.6**: eine schematische Darstellung zur Ermittlung des Wassergehalts im Rauchgas mit einer Temperaturmessung vor und im Rauchgaswäscher,
- **Fig.7**: das Diagramm zur Ermittlung des Wassergehalts im Rauchgas aus Rauchgaseintrittstemperatur und Sättigungstemperatur der Rauchgase im Wäscher,
- **Fig.8**: eine statistische Beziehung zwischen entbundener Wärme und Massenstrom an Kohlenstoff und
- **Fig.9**: ein Diagramm über die Fehleranfälligkeit des erfindungsgemässen Verfahrens.

Es sind nur die für die Erfindung wesentlichen Elemente dargestellt. Gleiche Elemente sind in unterschiedlichen Figuren mit gleichen Bezugszeichen versehen.

### WEG ZUR AUSFÜHRUNG DER ERFINDUNG

Das erfindungsgemässe Verfahren ist geeignet, durch Ermittlung der Werte Wassergehalt des Mülls H₂O_{Müll} und
Heizwert des Mülls Hu
in einer Müllverbrennungsanlage eine fiktive Grösse "Müllqualität" festzulegen und dadurch eine automatische Feuerungseinstellung beispielsweise in bezug auf wesentliche Grössen wie die Verbrennungsluftverteilung, die Müllschichtdicke oder die Rostgeschwindigkeit vorzunehmen.

Die Figur 1 zeigt schematisch das Verfahren, um zu den Werten Heizwert (Hu) und Müllfeuchte (A) zu gelangen. Dabei wird zunächst der Müllmassenstrom (F Müll) durch die einzelnen Müllkranchargen ermittelt. Danach wird der Heizwert des Mülls (Hu) mit dem Müllmassenstrom und mit der produzierten Frischdampfmenge über die übertragende Wärmemenge berechnet. Durch Temperaturmessungen kann über pysikalische Beziehungen weiter die Rauchgasfeuchte (A) und über die statistische Beziehung daraus der Wassergehalt (A) des Mülls ermittelt werden. Aus dem Heizwert des Mülls und der Müllfeuchte wird eine Müllqualität ermittelt, welche zur automatischen Einstellung der Feuerung verwendet wird. Zur Bestimmung der genannten Werte sind folgende Messungen oder Komponenten, welche in jeder Müllverbrennungsanlage üblicherweise vorhanden sind, erforderlich:
- Müllkrananlage mit Wägeeinrichtung der einzelnen, beschickten Müllchargen
- Kessel
- Frischdampfmengenmessung
- Temperatur und Druck von Frischdampf und Speisewasser
- Verbrennungsluft Volumenstrom
- Entweder Wäscher mit Temperaturmessung der Rauchgase vor Eintritt und im Wäscher,
oder H₂O Messung im Rauchgas am Kesselende

In der Figur 2 wird die "Müllqualität" in einem 3-dimensionalen Diagramm mit den beiden Basisgrössen Heizwert und Wasseranteil im Müll dargestellt. Die "Müllqualität" ist je grösser, je höher der Heizwert und je tiefer der Wasseranteil im Müll. Die schiefe Ebene in diesem Diagramm, aus welcher die Müllqualität resultiert, ist aufgrund langjähriger Versuche und Erfahrungen gewählt.

Folgende Schritte sind bei dem erfindungsgemässen Verfahren auszuführen: 1. Berechnung des Mülldurchsatzes/Müllmassenstroms ṁ_{Müll}

Die Figuren 3 und 4 zeigen schematisch den ersten Verfahrensschritt in einer Müllverbrennungsanlage 10 mit einer Feuerung 40. Um eine schnelle Berechnung des Mülldurchsatzes ṁ_{Müll} zu ermöglichen berechnet man den Durchsatz aufgrund der Pausenzeit zwischen den Beschickungen und der Beschickungsmenge des Mülls in einem Trichter 20. Dabei geht man davon aus, dass das beschickte Volumen konstant (=Greiferinhalt 1-12) ist und sich nur das spezifische Gewicht ändert. Weiter kennt man die Anzahl Greifer, die notwendig sind, um den Müllschacht 50 zu füllen (1 mal ermitteln). In den Figur 3 und 4 sind die Greifer von 1 bis 12 durchnumeriert. Diese Art der Mülldurchsatzberechnung bedingt weiter, dass mehr oder weniger immer bei einer gleichen Marke 30 im Müllschacht 50 beschickt wird (z. B. eine Schweissnaht, die Umlenkkante oder der Sichtbereich der Kamera). Damit ist gegeben, dass die Volumenabnahme zwischen 2 Beschickungen einem Greiferinhalt entspricht.

Der Ablauf für die Bestimmung des Mülldurchsatzes ṁ_{Müll} ist wie folgt:
- der Müllschacht 50 ist z.B. mit 8 Greifern (Nr. 3-10) bis zur Marke 30 gefüllt,
- von jedem der beschickten Greifer kennt man das Gewicht (gespeichert im Prozessleitsystem)
- der Kranführer legt einen 11. Greifer in den Trichter 20
- durch den Müllnachschub für die Verbrennung rutscht der Müll im Müllschacht 50 langsam nach unten, bis die Marke 30 erreicht ist.
- in diesem Moment wird ein neuer Greifer beschickt (Nr. 12)
- man misst die Zeit t₁₁₋₁₂ die der 11. Greifer gebraucht hat, um die Marke 30 zu erreichen (entspricht der Volumenabnahme)
- während dieser Zeit müssen die w₃ kg des Greifers 3 in die Feuerung transportiert worden sein
- Durch den Müllnachschub für die Verbrennung rutscht der Müll im Müllschacht 50 langsam nach unten, bis die Marke 30 wiederum erreicht ist.
- ein neuer Greifer wird beschickt (Nr. 13)
- man misst die Zeit t₁₂₋₁₃ die der 12. Greifer gebraucht hat, um die Marke 30 zu erreichen (entspricht der Volumenabnahme)
- während dieser Zeit müssen die w₄ kg des Greifers 4 in die Feuerung transportiert worden sein

Der Mülldurchsatz ṁ_{Müll} in dieser Zeit über 2 Greifer war${{\text{m}}^{̇}}_{\text{Müll}} \text{=} \frac{\text{1h}}{\text{(} {\text{t}}_{\text{11-12}} \text{+} {\text{t}}_{\text{12-13}} \text{)}} \text{∗ (} {\text{w}}_{\text{3}} \text{+} {\text{w}}_{\text{4}} \text{)}$

Um die Einflüsse der Fehler bezüglich der Annahmen (gleichmässige Beschickung, konstantes Volumen etc.) zu minimieren wird diese Berechnung über einige Greifer gemittelt (je nach Volumen des Greifers, Grösse der Anlage und Fahrweise der Kranführer).

### 2. Berechnung des Müllheizwertes Hu

Ist der Mülldurchsatz ṁ_{Müll} bekannt, kann mit Hilfe des Kesselwirkungsgrades ζ_{Kessel}, der Enthalpie von Speisewasser h_{SPW} und Frischdampf h_{FD} sowie der Frischdampfmenge ṁ_{FD} der Müllheizwert Hu berechnet werden.

Eingebrachte Müll-Feuerungswärmeleistung: wobei gilt (aus Wasserdampftafel):
Frischdampfenthalpie (FD):${\text{h}}_{\text{FD}} \text{=} \text{f} \text{(} {\text{T}}_{\text{FD}} \text{,} {\text{P}}_{\text{FD}} \text{)}$
Speisewasserenthalpie (SPW):${\text{h}}_{\text{SPW}} \text{= f} \text{(} {\text{T}}_{\text{SPW}} \text{,} {\text{P}}_{\text{SPW}} \text{)}$

Eingebrachte Wärmeleistung bei Einsatz eines Zusatzbrenners (z.B. Stützfeuerung für 17. BImSchV):${\text{Q}}_{\text{zusatzbrenner}} \text{=} {{\text{m}}^{̇}}_{\text{Öl}} {\text{·Hu}}_{\text{Öl}}$

Daraus ergibt sich für den Müllheizwert unter Einbeziehung von (1) und (2):${\text{Hu}}_{\text{Müll}} \text{=} \frac{\text{QB}}{{{\text{m}}^{̇}}_{\text{Müll}}}$

### 3. Bestimmung der Rauchgasfeuchte H₂O_{Rauchgas}

Die Rauchgasfeuchte dient als Grundlage für die Bestimmung des Wasseranteils im Müll. Der Wasseranteil im Müll kann mangels geeigneter Messsysteme nicht direkt detektiert werden. Je höher der Wasseranteil im Müll ist, desto mehr Wasser muss vor oder in der Feuerung verdampfen. Somit muss auch die Rauchgasfeuchte ansteigen. Dieser Vorgang ist in der Figur 5 dargestellt.

Die Rauchgasfeuchte H₂O_{Rauchgas} kann bei einem vorhandenen Wäscher aus der Rauchgastemperatur vor Wäscher und der Sättigungstemperatur im Wäscher berechnet werden. Die Figur 6 stellt diesen Vorgang mit den beiden Temperaturmessungen dar. Aus diesen Messung kann über ein Diagramm, welches in Figur 7 dargestellt ist, die Rauchgasfeuchte H₂O_{Rauchgas} ermittelt werden.${\text{H}}_{\text{2}} {\text{O}}_{\text{Rauchgas}} \text{= f} \text{(} {\text{T}}_{\text{Gas_vor_Wäscher}} \text{,} {\text{T}}_{\text{Gas_im_Wäscher}} \text{)}$

Dabei gilt: Je trockener das Rauchgas, desto mehr Wasser kann es aufnehmen und desto tiefer wird die Sättigungstemperatur im Wäscher sein. Ist kein Wäscher vorhanden, wird die Rauchgasfeuchte H₂O_{Rauchgas} beispielsweise mit einer auf Laserabsorption (bei der entsprechenden Frequenz) basierenden Messung direkt bestimmt.

### 4. Berechnung des Rauchgasvolumenstroms V̇_{Rauchgas}

Über eine Massenbilanz kann unter Berücksichtigung der jeweiligen Dichten der Rauchgasvolumenstrom berechnet werden:${{\text{V}}^{̇}}_{\text{Rauchgas_Kesselende}} \text{=} \frac{\text{1.293·(} {{\text{V}}^{̇}}_{\text{PL}} \text{+} {{\text{V}}^{̇}}_{\text{SL}} \text{+} {{\text{V}}^{̇}}_{\text{Falschluft}} \text{)+} {{\text{m}}^{̇}}_{\text{Müll}} \text{·} \frac{\text{(100-} {\text{Anteil}}_{\text{Asche}} \text{)}}{\text{100}}}{{\text{ρ}}_{\text{Rauchgas}}}$ wobei gilt:
- gemessene Grössen:: *V̇*_{*PL*},*V̇*_{*SL*}
- konstante Grössen:: *V̇*_{*Falschluft*} = 5000*Nm*³ / *h*${\text{Anteil}}_{\text{Asche}} \text{= 25%}$${\text{ρ}}_{\text{Rauchgas}} \text{= 1,277} \text{kg} \text{/} {\text{Nm}}^{\text{3}}$
- berechnete Grössen (aus (1)):: *ṁ*_{*Müll*}

Aus Abnahmeversuchen und Leistungsmessungen ist aus verschiedenen Anlagen bekannt, dass 20..30% des Müllmassenstromes ṁ_{müll} als Aschemassenstrom (Flugund Rostasche) anfällt und im Mittel ziemlich konstant ist.
Die Rauchgasdichte ρ_{Rauchgas} hängt von der Zusammensetzung ab. Die Dichte ρ_{Rauchgas}=1,277kg/Nm³ gilt für folgende (mittlere) Rauchgaszusammensetzung (Volumenprozent): 14,5% H₂O, 11% CO₂, 7,5% O₂, Rest N₂

### 5. Berechnung der Wassermassenströme ṁ_{H2O_Rauchgas}

Der gesamte Wassermassenstrom ṁ_{H2O Rauchgas} am Kesselende berechnet sich unter Einbeziehung von (7) und (8) aus:${{\text{m}}^{̇}}_{\text{H}} {\text{}}_{\text{2}} {\text{}}_{\text{O}} {\text{}}_{\text{_}} {\text{}}_{\text{Rauchgas}} \text{=} {{\text{V}}^{̇}}_{\text{Rauchgas_Kesselende}} {\text{·H}}_{\text{2}} {\text{O}}_{\text{Rauchgas}} \text{·} {\text{ρ}}_{\text{H2O_Dampf}}$

Das Wasser das im Rauchgas zu finden ist, hat 4 verschiedene Quellen:
- H-Verbrennung Müllfeuerung
- H-Verbrennung Zusatzfeuerung (Öl)
- H₂O aus der Verbrennungsluft
- H₂O aus dem Müll
daraus folgt:${{\text{m}}^{̇}}_{\text{H}} {\text{}}_{\text{2}} {\text{}}_{\text{O}} {\text{}}_{\text{_}} {\text{}}_{\text{Rauchgas}} \text{=} {{\text{m}}^{̇}}_{\text{H}} {\text{}}_{\text{2} \text{O} \text{_}} {\text{}}_{\text{Müllverbrennung}} \text{+} {{\text{m}}^{̇}}_{\text{H}} {\text{}}_{\text{2}} {\text{}}_{\text{O}} {\text{}}_{\text{_}} {\text{}}_{\text{Öl}} \text{+} {{\text{m}}^{̇}}_{\text{H}} {\text{}}_{{\text{}}_{\text{2}} \text{O_Müll}} \text{+} {{\text{m}}^{̇}}_{\text{H}} {\text{}}_{\text{2}} {\text{}}_{\text{O}} {\text{}}_{\text{_}} {\text{}}_{\text{Verbrennungsluft}}$ daraus folgt:${{\text{m}}^{̇}}_{\text{H}} {\text{}}_{\text{2}} {\text{}}_{\text{O}} {\text{}}_{\text{_Müll}} \text{=} {{\text{m}}^{̇}}_{\text{H}} {\text{}}_{\text{2}} {\text{}}_{\text{O_Rauchgas}} \text{-} {{\text{m}}^{̇}}_{\text{H}} {\text{}}_{\text{2}} {\text{}}_{\text{O}} {\text{}}_{\text{_}} {\text{}}_{\text{Müllverbrennung}} \text{-} {{\text{m}}^{̇}}_{\text{H}} {\text{}}_{{\text{}}_{\text{2}} \text{O_Öl}} \text{-} {{\text{m}}^{̇}}_{\text{H}} {\text{}}_{\text{2}} {\text{}}_{\text{O_Verbrennungsluft}}$

Aus Abnahmeversuchen und Leistungsmessungen mit einer irestallierten CO₂-Messung im Rauchgas wurde über eine statistische Auswertung der Messdaten ein linearer Zusammenhang${{\text{m}}^{̇}}_{\text{CO}} {\text{}}_{\text{2}} {\text{= k}}_{\text{CO}} {\text{}}_{\text{2}} \text{· QB}$ festgestellt. Diese Gleichung ergibt sich aus dem Diagramm, welches in der Figur 8 wiedergegeben ist. Daraus errechnet sich der C-Massenstrom aus der Verbrennung.${{\text{m}}^{̇}}_{\text{C}} \text{=} \frac{{\text{K}}_{\text{CO}} {\text{}}_{\text{2}} \text{·} \text{QB}}{\text{3,667}}$

Setzt man ein konstantes C/H-Verhältnis im Müll ein, kann man über den erwähnten Zusammenhang auch den H₂O-Massenstrom aus der Müllverbrennung berechnen. Das C/H-Verhältnis ist üblicherweise 7 bis 8. Mit einem konstanten Wert von 7,5 für das C/H-Verhältnis kommt man auf folgenden Zusammenhang:${{\text{m}}^{̇}}_{\text{H}} {\text{}}_{\text{2}} {\text{}}_{\text{O}} {\text{}}_{\text{_}} {\text{}}_{\text{Müllverbrennung}} \text{=} {\text{k}}_{\text{H}} {\text{}}_{\text{2}} {\text{}}_{\text{O}} \text{·} \text{QB} \text{=} \frac{\frac{{\text{k}}_{\text{CO}} {\text{}}_{\text{2}} \text{·} \text{QB}}{\text{3,667}}}{\text{7,5}} \text{·9,000}$

Für die Zusatzfeuerung mit Heizöl gilt:${{\text{m}}^{̇}}_{\text{H}} {\text{}}_{\text{2}} {\text{}}_{\text{O_Öl}} \text{=} {{\text{m}}^{̇}}_{\text{Öl}} \text{·} {\text{Anteil}}_{\text{H}} \text{·9,000}$ wobei *Anteil*_{*H*} für verschiedene Heizölsorten bekannt ist (Heizöl EL = 13%)

Für das über die Verbrennungsluft eingebrachte Wasser gilt:${\text{m}}^{̇} {\text{}}_{{\text{H}}_{\text{2}} \text{O_Verbrennungsluft}} \text{= (} {{\text{V}}^{̇}}_{\text{PL}} \text{+} {{\text{V}}^{̇}}_{\text{SL}} \text{+} {{\text{V}}^{̇}}_{\text{Falschluft}} \text{)} {\text{·H}}_{\text{2}} {\text{O}}_{\text{Verbrennungsluft}}$ wobei *H*₂*O*_{*Verbrennungsluft*} zwischen 7..12g/Nm³ liegt und in diesem Bereich als konstant angenommen wird.

### 6. Berechnung des Wasseranteils im Müll H₂O_{Müll}

Setzt man den Wassermassenstrom ṁ_{H2O_Müll} aus dem Müll (11) ins Verhältnis zum Mülldurchsatz ṁ_{Müll} (2), erhält man den Wasseranteil im Müll:${\text{H}}_{\text{2}} {\text{O}}_{\text{Müll}} \text{=} \frac{{{\text{m}}^{̇}}_{\text{H}} {\text{}}_{\text{2}} {\text{}}_{\text{O_Müll}}}{{{\text{m}}^{̇}}_{\text{Müll}}}$

Allen Berechnungen liegen Konstanten oder Annahmen zu Grunde. Sie verfälschen das Resultat bezogen auf den effektiven, physikalischen Wert. Die fiktive Grösse "Müllqualität" als Grundlage für die Feuerungseinstellung basiert auf diesen berechneten Werten. Im Sinne der Müllverbrennung spielen aber die absoluten Werte keine tragende Rolle. Es ist jedoch von entscheidender Wichtigkeit, wann sich der absolute Wert ändert. Erst eine Änderung des Wertes bewirkt über die fiktive Grösse "Müllqualität" schlussendlich eine veränderte Feuerungseinstellung. Systematische Fehler (durch unzutreffende Annahmen oder unkorrekte Konstanten), die sich hauptsächlich auf den absoluten Wert auswirken, können demzufolgen keinen Einfluss auf den Feuerungsprozess nehmen. Den grössten Einfluss auf die letztendlich entscheidende Grösse "Müllqualität" hat jedoch der Müllmassenstrom ṁ_{Müll}. Die vorgestellte Methode ist aber so aufgebaut, dass dieser Einfluss auf elegante Art und Weise vernachlässigt werden kann:
Ein (kleiner) Fehler in der Berechnung des Müllmassenstromes ṁ_{Müll} wirkt sich nun folgendermassen aus:
Ausgangslage: Hu = 10000kJ/kg und Wasseranteil Müll H₂O_{Müll} = 30% ergibt eine Müllqualität von 29,2%. Ist der berechnete Müllmassenstrom ṁ_{Müll} ca. 10% grösser als effektiv, werden der Heizwert Hu und der Wasseranteil im Müll H₂O_{Müll} um diese 10% kleiner sein.
Ausgangslage Fehler: Hu = 11000 kJ/kg und Wasseranteil Müll H₂O_{Müll} = 33% ergibt eine Müllqualität von 31,2% (vorher 29,2%)
Ändert sich der Wassermassenstrom ṁ_{Müll} aus dem Müll um +10%, so ergibt dies bei einem Hu von 10000kJ/kg eine Müllqualität von ca. 24,6% (vorher 29.2%). Der Müll ist also schlechter geworden.
Ändert sich Heizwert des Mülls um +10%, so ergibt dies bei einem Wasseranteil im Müll von 30% eine Müllqualität von 36% (vorher 29,2%). Der Müll ist also offensichtlich besser geworden.

Die Figur 9 zeigt in einem Diagramm einige Beispiele, wie ein Fehler von Müllmassenstrom ṁ_{Müll}, Heizwert Hu und Wassermassenstrom ṁ_{H2O_müll} in bezug auf die Müllqualität ändert. Durch eine geeignete Wahl der Funktion${\text{Müllqualität = f(Hu}}_{\text{Müll}} \text{,} {\text{H}}_{\text{2}} {\text{O}}_{\text{Müll}} \text{)}$ lässt sich der Fehler aus der Berechnung des Müllmassenstromes ṁ_{Müll} gänzlich ausblenden oder zumindest klein halten.

Allen Berechnungen liegen ausschliesslich (bei Einsatz eines Wäscher in der Rauchgasreinigung)
- Temperatur-
- Druck-
- Differenzdruck (Durchfluss, Volumenstrom)-

Messungen zu Grunde. Diese Messungen gelten auch im Einsatzgebiet Müllverbrennung als hoch verfügbar. Somit muss auch die Verfügbarkeit der fiktiven Prozessgrösse "Müllqualität" hoch verfügbar sein.

In allen Berechnungen werden kleine Fehler gemacht, die sich entweder gegenseitig aufheben oder verstärken. Die vorliegende Methode zu Bestimmung der "Müllqualität", die als Basis für die Feuerungseinstellung dienen muss, hat sich aber unabhängig von diesen Fehlern in verschiedenen Anlagen als sehr zuverlässig herausgestellt. Die fiktive Prozessgrösse "Müllqualität" stimmt in 95% aller Betriebsfällen mit den im Feuerraum beobachteten Feuerungszuständen überein. Somit eignet sich das Signal bestens, von dessen Wert über Funktionen und Tabellen eine Feuerungseinstellung abzuleiten (Verbrennungsluftverteilung, Müllschichtdicke, Rostgeschwindigkeiten etc.).

Das Verfahren ist so konzipiert, dass sie in jedes handelsübliche Leitsystem eingebaut werden kann. Sie ist auf keine zusätzliche, spezielle Hard- oder Software angewiesen.

Nachfolgend ist beispielsweise ein Rechenbeispiel (Momentaufnahme) aus einer Müllverbrennungsanlage aufgeführt. Das Leitsystem rechnet die Werte online alle 250ms neu.

### 1. Mülldurchsatz

Im Müllschacht befinden sich die Greifer 3-10 mit den Gewichten w3-w10:

| | | |
|---|---|---|
| | w3 | 2950kg |
| | w4 | 3120kg |
| | w5 | 2760kg |
| | w6 | 2370kg |
| | w7 | 2590kg |
| | w8 | 3280kg |
| 08:48 | w9 | 2880kg |
| 09:00 | w10 | 3010kg |

Der Greifer 10 hat die Marke nach 10min erreicht und es wird ein Greifer w11 und später (w11 bei Marke) ein Greifer w12 aufgegeben:

| | | |
|---|---|---|
| 09:10 | w11 | 2810kg |
| 09:25 | w12 | 2930kg |

zum Zeitpunkt 09:25 errechnet sich der Mülldurchsatz mit${{\text{m}}^{̇}}_{\text{Müll}} \frac{\text{1} \text{h}}{\text{(} {\text{t}}_{\text{11-12}} \text{+} {\text{t}}_{\text{12-13}} \text{)}} \text{=*(} {\text{w}}_{\text{3}} \text{+} {\text{w}}_{\text{4}} \text{)=14568 kg/h = 4.0467 kg/s}$

### 2. Müllheizwert

*h*_{*FD*} = *f*(*T*_{*FD*}*,P*_{*FD*}) aus Wasser-Dampftafel
T_{FD} = 400 °C
P_{FD} = 39 bar
h_{FD} = 3217.4 kJ/kg
*h*_{*SPW*} *= f*(*T*_{*SPW*},*P*_{*SPW*}) aus Wasser-Dampftafel
T_{SPW} = 130 °C
P_{SPW} = 56 bar
h_{SPW} = 549.9 kJ/kg$\text{QB} \text{=(} \frac{{{\text{m}}^{̇}}_{\text{FD}} \text{·(} {\text{h}}_{\text{FD}} \text{-} {\text{h}}_{\text{SPW}} \text{))}}{\text{ζ} \text{Kessel}} \text{-} {\text{Q}}_{\text{Zusatzbrenner}}$
m_{FD} = 55000 kg/h = 15.2778 kg/s
ζ_{Kessel} = 0.855
Q_{Zusatzbrenner} = 0 kW
⇒ QB = 47665 kW${\text{Hu}}_{\text{Müll}} \text{=} \frac{\text{QB}}{{\text{m}}_{\text{Müll}}} \text{= 11779 kJ/kg}$

### 3. Rauchgasfeuchte

${\text{H}}_{\text{2}} {\text{O}}_{\text{Rauchgas}} \text{=} \text{f} \text{(} {\text{T}}_{\text{Gas}} {\text{}}_{\text{_}} {\text{}}_{\text{vor}} {\text{}}_{\text{_}} {\text{}}_{\text{Wäscher}} {\text{}}_{\text{,}} {\text{T}}_{\text{Gas}} {\text{}}_{\text{_}} {\text{}}_{\text{im}} {\text{}}_{\text{_}} {\text{}}_{\text{Wäsch}} {\text{}}_{\text{e}} {\text{}}_{\text{r}} \text{):}$
T_{RG_vor wäscher} = 180 °C
Sättigungstemperatur der Rauchgase im Wäscher = 62 °C
⇒ H₂O_{Rauchgas} = 15.60 Vol%

### 4. Rauchgasvolumenstrom

- V_{PL} =: 56500 Nm³/h
- V_{SL} =: 11600 Nm³/h
- V_{Falschluft} =: 5000 Nm³/h
- m_{Müll} =: 14568 kg/h (siehe oben)
- Anteil_{Asche} =: 25%
- ρ_{Rauchgas} =: 1.277 kg/Nm³
${{\text{V}}^{̇}}_{\text{Rauchgas _ Kesselende}} \text{=} \frac{\text{1.293·(} {{\text{V}}^{̇}}_{\text{PL}} \text{+} {{\text{V}}^{̇}}_{\text{SL}} \text{+} {{\text{V}}^{̇}}_{\text{Falschluft}} \text{)+} {{\text{m}}^{̇}}_{\text{Müll}} \text{·} \frac{\text{(100-} {\text{Anteil}}_{\text{Asche}} \text{)}}{\text{100}}}{{\text{ρ}}_{\text{Rauchgas}}} {\text{= 82572 Nm}}^{\text{3}} \text{/h}$

### 5. Wassermassenströme

- V_{Rauchgas Volumenstrom} =: 82572 Nm³/h (siehe oben)
- H₂O_{Rauchgas} =: 15.60 Vol%
- ρ_{Rauchgas} =: 0.80 kg/Nm³${\text{m}}^{̇} {\text{}}_{{\text{H}}_{\text{2}} \text{O_Rauchgas}} \text{=} {{\text{V}}^{̇}}_{\text{Rauthgas_Kesselende}} {\text{·H}}_{\text{2}} {\text{O}}_{\text{Rauchgas}} \text{·} {\text{ρ}}_{\text{H}} {\text{}}_{\text{2O_Dampf}} \text{=} \text{10305 kg/h}$
- m_{H2O Oel} =: 0 kg/h
- H₂O Verbrennungsluft =: 10g/Nm³${{\text{m}}^{̇}}_{\text{H}} {\text{}}_{\text{2}} {\text{}}_{\text{O}} \text{_} \text{Verbrennungsluft} \text{(} {{\text{V}}^{̇}}_{\text{PL}} \text{+} {{\text{V}}^{̇}}_{\text{SL}} \text{+} {{\text{V}}^{̇}}_{\text{Falschluft}} \text{)} {\text{·H}}_{\text{2}} {\text{O}}_{\text{Verbrennungsluft}} \text{=} \text{686 kg/h}$
- k_{CO2}=: 0.3770 kg/kWh
- QB =: 47655 kW (siehe oben)
${{\text{m}}^{̇}}_{\text{H}} {\text{}}_{\text{2}} {\text{}}_{\text{O_Müllverbrennung}} {\text{= k}}_{\text{H}} {\text{}}_{\text{2O}} \text{·} \text{QB} \text{=} \frac{\frac{{\text{k}}_{\text{CO}} {\text{}}_{\text{2}} \text{•} \text{QB}}{\text{3,667}}}{\text{7,5}} \text{. 9,000 = 5880 kg/h} \text{⇒} {{\text{m}}^{̇}}_{\text{H}} {\text{}}_{\text{2}} {\text{}}_{\text{O_Müll}} \text{=} {{\text{m}}^{̇}}_{\text{H}} {\text{}}_{\text{2}} {\text{}}_{\text{O_Rohgas}} \text{-} {{\text{m}}^{̇}}_{\text{H}} {\text{}}_{\text{2O_Müllverbrennung}} \text{-} {{\text{m}}^{̇}}_{\text{H}} {\text{}}_{\text{2}} {\text{}}_{\text{O_Oel}} \text{-} {{\text{m}}^{̇}}_{\text{H}} {\text{}}_{\text{2}} {\text{}}_{\text{O_Verbrennungsluft}} \text{=} \text{3739 kg/h}$

### 6. Wasseranteil im Müll

- m_{Müll} =: 14568 kg/h (siehe oben)
- m_{H2O Müll} =: 3739 kg/h
$\text{⇒} {\text{H}}_{\text{2}} {\text{O}}_{\text{Müll}} \text{=} \frac{{{\text{m}}^{̇}}_{\text{H}} {\text{}}_{\text{2}} {\text{}}_{\text{O}} {\text{}}_{\text{_}} {\text{}}_{\text{Müll}}}{{{\text{m}}^{̇}}_{\text{Müll}}} \text{= 25.66 %}$

### 7. Müllqualität

H₂O_{Müll} = 25.66%
Hu_{Müll} = 11779 kJ/kg

| | Wasseranteil im Müll | | | | | | |
|---|---|---|---|---|---|---|---|
| Müll Heizwert | 15 | 20 | 25 | 30 | 35 | 40 | 45 |
| 6000 | 21 | 14 | 8 | 3 | 0 | 0 | 0 |
| 8000 | 33 | 25 | 18 | 12 | 7 | 3 | 0 |
| 10000 | 52 | 44 | 36 | 28 | 20 | 11 | 2 |
| 12000 | 75 | 67 | 59 | 51 | 41 | 28 | 10 |
| 14000 | 93 | 86 | 79 | 70 | 58 | 41 | 20 |
| 16000 | 100 | 94 | 87 | 79 | 67 | 52 | 30 |
| Q_{Müll} = 55.40 % | | | | | | | |

### BEZUGSZEICHENLISTE

- 1-12: Greiferinhalt
- 20: Trichter
- 30: Marke
- 40: Feuerung
- 50: Müllschacht
- 60: Müllverbrennungsanlage
- h_{FD}: Enthalpie des Frischdampfes
- h_{SPW}: Enthalpie des Speisewassers
- H₂O: Wasser
- Hu: Heizwert
- k: Proportionalitätsfaktor
- ṁ: Massenstrom
- ṁ_{Müll}: Massenstrom des Mülls
- P_{FD}: Druck des Frischdampfs
- P_{SPW}: Druck des Speisewassers
- PL: Primärluft
- Q: Wärmeleistung
- QB: Wärmeleistung der Feuerung
- SL: Sekundärluft
- T: Temperatur
- T_{FD}: Temperatur des Frischdampfs
- T_{SPW}: Temperatur des Speisewassers
- t: Zeit
- V: Volumen
- V̇_{Rauchgas}: Volumenstrom des Rauchgases
- w₃: Masse des 3. Greifers
- w₄: Masse des 4. Greifers
- ρ: Dichte
- ζ_{Kessel}: Wirkungsgrad des Kessels

## Patentansprüche

1. Verfahren zur automatischen Einstellung der Feuerung einer Müllverbrennungsanlage bei welchem der Heizwert des Mülls (Hu) kontinuierlich aus der aktuell im Feuerungsraum entbundenen Wärme (QB) und dem eingetragenen Müllmassenstrom (ṁ_{Müll}) bestimmt wird,
**dadurch gekennzeichnet, dass**
zur Einstellung der Feuerungsgrössen, wie Verbrennungsluftverteilung, Müllschichtdicke und Rostgeschwindigkeit, eine fiktive Prozessgrösse "Müllqualität" aus dem Heizwert des Mülls (Hu) und dem Wassergehalt des Mülls (H₂O_{Müll}) bestimmt wird, wobei der Wassergehalt des Mülls (H₂O_{Müll}) nach der Gleichung${\text{H}}_{\text{2}} {\text{O}}_{\text{Müll}} \text{=} \frac{{{\text{m}}^{̇}}_{\text{H}} {\text{}}_{\text{2}} {\text{}}_{\text{O_Müll}}}{{{\text{m}}^{̇}}_{\text{Müll}}}$ ermittelt wird,
mit ṁ_{H2O_Müll} Wassermassenstrom des Mülls,
und wobei sich der Wassermassenstrom des Mülls ṁ_{H2O_Müll} aus${{\text{m}}^{̇}}_{\text{H}} {\text{}}_{\text{2}} {\text{}}_{\text{O}} {\text{}}_{\text{_}} {\text{}}_{\text{Müll}} \text{=} {{\text{m}}^{̇}}_{\text{H}} {\text{}}_{\text{2}} {\text{}}_{\text{O_Rauchgas}} \text{-} {{\text{m}}^{̇}}_{\text{H}} {\text{}}_{\text{2}} {\text{}}_{\text{O_Müllverbrennung}} \text{-} {{\text{m}}^{̇}}_{\text{H}} {\text{}}_{\text{2}} {\text{}}_{\text{O_Öl}} \text{-} {{\text{m}}^{̇}}_{\text{H}} {\text{}}_{\text{2}} {\text{}}_{\text{O_Verbrennungsluft}}$ zusammensetzt,
mit
ṁ_{H2O_Rauchgas} Wassermassenstrom im Rauchgas
ṁ_{H2O_Müllverbrennung} bei Verbrennung entstandener Wassermassenstrom
ṁ_{H2O_Öl} durch Öl-Zusatzfeuerung entstandener Wassermassenstrom
ṁ_{H2O_Verbrennungsluft} in der zugeführten Verbrennungsluft enthaltener Wassermassenstrom,
wobei gilt:${{\text{m}}^{̇}}_{\text{H}} {\text{}}_{\text{2}} {\text{}}_{\text{O_Rauchgas}} \text{=} {{\text{V}}^{̇}}_{\text{Rauchgas_Kesselende}} {\text{·H}}_{\text{2}} {\text{O}}_{\text{Rauchgas}} {\text{·ρ}}_{\text{H}} {\text{}}_{\text{2}} {\text{}}_{\text{O_Dampf}}$ mit
V̇_{Rauchgas_Kesselende} Volumenstrom des Rauchgases am Kesselende
H₂O_{Rauchgas} Feuchte im Rauchgas
ρ_{H20_Dampf} Dichte des Wassers in Dampfform
${{\text{m}}^{̇}}_{\text{H}} {\text{}}_{\text{2}} {\text{}}_{\text{O_Müllverbrennung}} {\text{= k}}_{\text{H}} {\text{}}_{\text{2}} {\text{}}_{\text{O}} \text{·} \text{QB}$ mit
k_{H2O} Proportionalitätsfaktor
QB bei der Feuerung entbundene Wärme
${{\text{m}}^{̇}}_{\text{H}} {\text{}}_{\text{2}} {\text{}}_{\text{O_Öl}} \text{=} {{\text{m}}^{̇}}_{\text{Öl}} {\text{·Anteil}}_{\text{H}} \text{·9,000}$ mit
ṁ_{Öl} Massenstrom des Öls
Anteil_{H} Anteil des Wasserstoffs im Öl
${{\text{m}}^{̇}}_{\text{H}} {\text{}}_{\text{2}} {\text{}}_{\text{O_Verbrennungsluft}} \text{= (} {{\text{V}}^{̇}}_{\text{PL}} \text{+} {{\text{V}}^{̇}}_{\text{SL}} \text{+} {{\text{V}}^{̇}}_{\text{Falschluft}} \text{)·} {\text{H}}_{\text{2}} {\text{O}}_{\text{Verbrennungsluft}}$ mit
V̇_{PL} Volumenstrom der Primärluft
V̇_{SL} Volumenstrom der Sekundär
V̇_{Falschluft} Volumenstrom der Falschluft
H₂O_{Verbrennungsluft} In der der Verbrennung zugeführten Luft enthaltenes Wasser

2. Verfahren nach Anspruch 1,
**dadurch gekennzeichnet, dass**
die Feuchte im Rauchgas (H₂O_{Rauchgas}) am Ende des Feuerungsraums direkt gemessen wird.

3. Verfahren nach Anspruch 1,
**dadurch gekennzeichnet, dass**
die Feuchte im Rauchgas (H₂O_{Rauchgas}) über die Temperatur vor dem Eintritt des Rauchgases in einen der Müllverbrennungsanlage nachgeschalteten Rauchgaswäscher und über die Sättigunstemperatur der Rauchgase im Rauchgaswäscher bestimmt wird.

4. Verfahren nach einem der Ansprüche 2 oder 3,
**dadurch gekennzeichnet, dass**
die Proportionalitätskonstante k_{H2O} über eine statistische Beziehung Kohlendioxidmassenstrom ṁ_{CO2}= k_{CO2} * QB und das Kohlenstoff zu Wasserstoff-Verhältnis (C/H) im Müll bestimmt wird, wobei k_{CO2} eine Proportionalitätskonstante zwischen der entbundenen Wärme (QB) und des Kohlendioxidmassestroms (ṁ_{CO2}) ist.

## Claims

1. Method for automatically setting the firing of a refuse incineration plant, in which the calorific value of the refuse (Hu) is determined continuously from the heat (QB) currently released in the furnace and the input refuse mass flow (ṁ_{garbage}), **characterized in that** in order to set the firing parameters such as combustion air distribution, refuse layer thickness and grate speed, a fictional process parameter of "refuse quality" is determined from the calorific value of the refuse (Hu) and the wat er content of the refuse (H₂O_{refuse}), the water content of the refuse (H₂O_{refuse}) being determined using the equation${\text{H}}_{\text{2}} {\text{O}}_{\text{refuse}} \text{=} \frac{{\text{m}}^{̇} {\text{}}_{{\text{H}}_{\text{2}} \text{O_garbage}}}{{{\text{m}}^{̇}}_{\text{garbage}}} \text{,}$ where ***ṁ***_{H2O_}_{*refuse*} is the water mass flow of the refuse, and the water mass flow of the refuse ***ṁ***_{H2O_}_{*refuse*} is composed of${{\text{m}}^{̇}}_{\text{H2O_refuse}} \text{=} {\text{m}}^{̇} {}_{\text{H2O_flue gas-}} {{\text{m}}^{̇}}_{\text{H}} {\text{}}_{\text{2O_refuse}} {}_{\text{incineration-}} {{\text{m}}^{̇}}_{\text{H}} {\text{}}_{\text{2O_oil}} \text{-} {{\text{m}}^{̇}}_{\text{H}} {\text{}}_{\text{2O_combustion air}}$ where
=**ṁ**_{H2O}_{*_flue gas*} is the water mass flow in the flue gas
-**ṁ**_{H2O_}_{*refuse incineration*} is the water mass flow produced during combustion,
**ṁ**_{H2O_oil} is the water mass flow produced by auxiliary oil firi ng, and
**ṁ**_{H2O_}_{*combustion air*} is the water mass flow contained in the fed combustion air,
in which case it holds that:${\text{m}}^{̇} {\text{}}_{{\text{H}}_{\text{2}} \text{O_flue gas}} \text{=} {{\text{V}}^{̇}}_{\text{flue gas_boiler end}} {\text{· H}}_{\text{2}} {\text{O}}_{\text{flue gas}} \text{· ρ} {\text{}}_{{\text{H}}_{\text{2}} \text{O_steam}}$ where
**V̇**_{flue gas_boiler end} is the volumetric flow of the flue gas at the boiler end,
**H**_{**2**}**O**_{flue gas} is the moisture content in the flue gas, and
ρ_{H₂O_steam} is the density of the water in the form of steam,
$\text{-} {\text{m}}^{̇} {\text{}}_{{\text{H}}_{\text{2}} \text{O_}} {\text{}}_{\text{refuse incineration}} \text{=} {\text{k}}_{\text{H}} {\text{}}_{{\text{}}_{\text{2}} \text{O}} \text{·QB}$ where
**k**_{H2O} is a proportionality factor and
**QB** is the heat released during firing,
${{\text{m}}^{̇}}_{\text{H}} {\text{}}_{\text{2}} {\text{}}_{\text{O_oil}} \text{=} {{\text{m}}^{̇}}_{\text{oil}} \text{·} {\text{fraction}}_{\text{H}} \text{·} \text{9.000}$ where
**ṁ**ₒᵢₗ is the mass flow of the oil and
**fraction**_{H} is the fraction of the hydrogen in the oil,
${\text{m}}^{̇} {\text{}}_{{\text{H}}_{\text{2}} \text{O_combustion air}} \text{= (} {{\text{V}}^{̇}}_{\text{PL}} \text{+} {{\text{V}}^{̇}}_{\text{SL}} \text{+} {{\text{V}}^{̇}}_{\text{false air}} \text{) ·} {\text{H}}_{\text{2}} {\text{O}}_{\text{combustion air}}$ where
**V̇**_{PL} is the volumetric flow of the primary air,
**V̇**_{SL} is the volumetric flow of the secondary air,
**V̇**_{false air} is the volumetric flow of the false air, and
**H**_{**2**}**O**_{combustion air} is water contained in the air fed to the combustion.

2. Method according to Claim 1, **characterized in that** the moisture content in the flue gas ( **H**_{**2**}**O**_{flue gas}) is measured directly at the end of the furnace.

3. Method according to Claim 1, **characterized in that** the moisture content in the flue gas ( **H**_{**2**}**O**_{flue gas}) is determined from the temperature upstream of the entry of the flue gas into a flue gas scrubber connected downstream of the refuse incineration plant, and from the saturation temperature of the flue gases in the flue gas scrubber.

4. Method according to one of Cl aims 2 or 3, **characterized in that** the proportionality constant **k**_{H2O} is determined from a statistical relationship of carbon dioxide mass flow **ṁ**_{CO2} = **K**_{CO2} * **QB** and the carbon to hydrogen ratio (C/H) in the refuse, k_{CO2} being a proport ionality constant between the released heat ( **QB**) and the carbon dioxide mass flow (**ṁ**_{CO2}).

## Revendications

1. Procédé de réglage automatique de la combustion dans une installation d'incinération d'ordures dans laquelle la valeur thermique des ordures (Hu) est déterminée en continu à partir de la chaleur (QB) effectivement libérée dans la chambre de combustion et de l'écoulement massique d'ordures introduites (m_{MÜLL}), **caractérisé en ce que** pour le réglage des grandeurs de combustion, par exemple la répartition de l'air de combustion, l'épaisseur de la couche d'ordures et la vitesse de la grille, une grandeur fictive de processus "qualité d'ordure" est déterminée à partir du pouvoir calorifique des ordures (Hu) et de la teneur en eau des ordures (H₂O_{MÜLL}), la teneur en eau des ordures (H ₂O_{MÜLL}) étant déterminée à partir de l'équation${\text{H}}_{\text{2}} {\text{O}}_{\text{Müll}} \text{=} \frac{{{\text{m}}^{̇}}_{\text{H}} {\text{}}_{\text{2}} {\text{}}_{\text{O}} {\text{}}_{\text{_}} {\text{}}_{\text{Müll}}}{{{\text{m}}^{̇}}_{\text{Müll}}}$ dans laquelle
**ṁ**_{**H2O_Müll**} représente l'écoulement massique d'eau des ordures, et l'écoulement massique d'eau des ordures **ṁ**_{**H2O_Müll**}
étant composé de:${{\text{m}}^{̇}}_{\text{H}} {\text{}}_{\text{2}} {\text{}}_{\text{O}} {\text{}}_{\text{_}} {\text{}}_{\text{Müll}} \text{=} {{\text{m}}^{̇}}_{\text{H}} {\text{}}_{\text{2}} {\text{}}_{\text{O}} {\text{}}_{\text{_} \text{Rauchgas}} \text{-} {{\text{m}}^{̇}}_{\text{H}} {\text{}}_{\text{2}} {\text{}}_{\text{O}} {\text{}}_{\text{_}} {\text{}}_{\text{Müllverbrennung}} {{\text{m}}^{̇}}_{\text{H}} {\text{}}_{\text{2}} {\text{}}_{\text{O}} {\text{}}_{\text{-}} {\text{}}_{\text{Öl}} \text{-} {{\text{m}}^{̇}}_{\text{H}} {\text{}}_{\text{2}} {\text{}}_{\text{O}} {\text{}}_{\text{_}} {\text{}}_{\text{Verbrennungsluft}}$ dans laquelle${{\text{m}}^{̇}}_{\text{H2O_Rauchgan}}$ représente l'écoulement massique d'eau dans les gaz de fumée${{\text{m}}^{̇}}_{\text{H2O_Müllbrennung}}$ représente l'écoulement massique d'eau pendant la combustion${{\text{m}}^{̇}}_{\text{H2O_Öl}}$ représente l'écoulement massique d'eau provenant de la combustion supplémentaire d'huile,${{\text{m}}^{̇}}_{\text{H2O_Verbrennungsluft}}$ représente l'écoulement massique d'eau contenu dans l'air de combustion apporté
et:${{\text{m}}^{̇}}_{\text{H}} {\text{}}_{\text{2O_Rauchgas}} \text{=} {{\text{V}}^{̇}}_{\text{Rauchgas_Kesselende}} {\text{·H}}_{\text{2}} {\text{O}}_{\text{Rauchgas}} {\text{·ρ}}_{\text{H}} {\text{}}_{\text{2O_Dampf}}$ où${{\text{V}}^{̇}}_{\text{Rauchgas_Keselende}}$ représente l'écoulement volumique du gaz de fumée à l'extrémité de la chaudière,${\text{H}}_{\text{2}} {\text{O}}_{\text{Rauchgas}}$ représente l'humidité dans le gaz de fumée,${\text{ρ}}_{\text{H2O_Dampf}}$ représente la masse volumique de l'eau sous forme de vapeur,${{\text{m}}^{̇}}_{\text{H}} {\text{}}_{\text{2}} {\text{}}_{\text{O}} {\text{}}_{\text{_}} {\text{}}_{\text{Müllverbrennung}} \text{=} {\text{k}}_{\text{H}} {\text{}}_{\text{2}} {\text{}}_{\text{O}} \text{·} \text{QB}$ où:${\text{k}}_{\text{H2O}}$ représente un facteur de proportionnalité,$\text{QB}$ représente la chaleur dégagée lors de la combustion,${{\text{m}}^{̇}}_{\text{H}} {\text{}}_{\text{2}} {\text{}}_{\text{O}} {\text{}}_{\text{_}} {\text{}}_{\text{Öl}} \text{=} {{\text{m}}^{̇}}_{\text{Öl}} \text{·} {\text{Anteil}}_{\text{H}} \text{·9,000}$ où :${{\text{m}}^{̇}}_{\text{Öl}}$ représente l'écoulement massique d'huile${\text{Anteil}}_{\text{H}}$ représente la teneur en hydrogène dans l'huile,${{\text{m}}^{̇}}_{\text{H2O_Verbrennungsluft}} \text{= (} {{\text{V}}^{̇}}_{\text{PL}} \text{+} {{\text{V}}^{̇}}_{\text{SL}} \text{+} {{\text{V}}^{̇}}_{\text{Falschluft}} \text{)·} {\text{H}}_{\text{2}} {\text{O}}_{\text{Verbrennungsluft}}$ **V̇**_{**PL**}
où :
représente l'écoulement volumique d'air primaire${{\text{V}}^{̇}}_{\text{SL}}$
représente l'écoulement volumique d'air secondaire${{\text{V}}^{̇}}_{\text{Falschluft}}$
représente l'écoulement volumique d'air parasite,${\text{H}}_{\text{2}} {\text{O}}_{\text{Verbrennungsluft}}$
représente le contenu dans l'air apporté à la combustion.

2. Procédé selon la revendication 1, **caractérisé en ce que** l'humidité dans le gaz de fumée (H₂O_{RAUCHGAS}) est mesurée directement à l'extrémité de la chambre de combustion.

3. Procédé selon la revendication 1, **caractérisé en ce que** l'humidité dans le gaz de fumée (H₂O_{RAUCHGAS}) est déterminée par l'intermédiaire de la température avant l'entrée des gaz de fumée dans un laveur de gaz de fumée raccordé en aval de l'installation d'incinération d'ordures et par l'intermédiaire de la température de saturation des gaz de fumée dans le laveur de gaz de fumée.

4. Procédé selon l'une des revendications 2 ou 3, **caractérisé en ce que** la constante de proportionnalité k_{H2O} est déterminée par l'intermédiaire d'une équation statistique écoulement massique de dioxyde de carbone m_{CO2}=k_{CO2} * QB, et le rapport carbone/hydrogène (C/H) dans les ordures, k _{CO2} étant une constante de proportionnalité entre la chaleur dégagée (QB) et l'écoulement massique de dioxyde de carbone (m_{CO2}).
